# EUROPÄISCHE PATENTSCHRIFT

(11) **EP 0 425 872 B1**
(45) Veröffentlichungstag und Bekanntmachung des Hinweises auf die Patenterteilung: **04.01.1995**
(21) Anmeldenummer: 90119664.2
(22) Anmeldetag: 13.10.1990
(51) Int. Cl.: B24D 13/12, B24D 3/32

(54) **Verfahren und Vorrichtung zur Herstellung einer Scheibe zum Polieren**
Process and device for manufacturing a polishing disc
Procédé et dispositif pour la fabrication d'un disque de polissage

(30) Priorität: 24.10.1989 DE 3935285
(43) Veröffentlichungstag der Anmeldung: 08.05.1991
(73) Patentinhaber: PHOENIX AKTIENGESELLSCHAFT, 21079 Hamburg (DE)
(72) Erfinder: Knief, Walter, D-2100 Hamburg 90 (DE); Wischmann, Reimer, D-2210 Itzehoe (DE)

(56) Entgegenhaltungen:
- DE-A- 1 502 649
- DE-A- 3 442 230
- FR-A- 2 540 025
- GB-A- 456 985
- US-A- 3 252 775
- US-A- 4 539 017

## Beschreibung

Die Erfindung betrifft ein Verfahren zur Herstellung einer Scheibe zum Polieren bzw. Schleifen von Bildschirmen, bestehend aus einem Stützteller aus einem massiven Polyurethan-Elastomer, insbesondere auf der Basis eines Polyester-Polyurethans, mit einer großen Härte, insbesondere einer Mindesthärte in Shore A von 90°, sowie einem hohen Elastizitätsmodul, insbesondere von 50 bis 60 MPa; und einem segmentierten Polier- bzw. Schleifbelag aus geschäumtem Kunststoff, insbesondere mit anorganischen Substanzen getränktem Polyetherurethan, wobei die einzelnen Segmente durch sternförmig und radial verlaufende Nuten voneinander getrennt sind.

Polier- bzw. Schleifscheiben für die Bearbeitung von Glas, Metall oder anderen Werkstoffen sind in verschiedenen Ausführungsformen bekannt (DE-U-71 16 473, DE-A-15 02 649, DE-A-26 32 012, DE-A-28 15 468, DE-A-34 16 186, DE-A-34 42 230, FR-A-2 540 025 (nächstliegender Stand der Technik), GB-A-456 985, US-A-4 539 017).

Die heutigen superflachen Bildschirme haben eine asphärisch gekrümmte Oberfläche. Diese einwandfrei zu polieren bzw. zu schleifen, erfordert eine besonders konstruierte Polier- bzw. Schleifscheibe. Zur Drehrichtung der Scheibe kommt eine oszillierende Bewegung des Scheibenmittelpunktes über die Bildschirmflache hinzu.

Die eigentliche Polierschicht besteht dabei aus einem geschäumtem Spezialkunststoff. Diese wenige mm-starke Schicht wird heute in aufwendiger Handarbeit auf eine Trägerplatte aus elastomerem Werkstoff geklebt, anschließend profiliert, d. h. mit Profilnuten versehen, so daß ähnlich der Scheibe nach der DE-U-71 16 473 oder GB-A-456 985 ein Wabenmuster bzw. eine Segmentierung entsteht. Diese Profilierung verleiht der Scheibe Flexibilität; und die Nuten, sternförmig und radial angeordnet, dienen zur Verteilung der flüssigen Schleifsuspension.

Mit diesem Scheibenaufbau bzw. mit dem hier geschilderten Herstellungsverfahren sind jedoch folgende Nachteile verbunden:
- hoher manueller Aufwand beim Verkleben und Schneiden;
- Umweltbelastung durch Einsatz großer Mengen Cyanacrylatkleber;
- mangelnde Verklebung führt zu vorzeitigem Ausfall;
- durch Nachschneiden der Trägerplatte besteht die Gefahr von Rißbildungen durch Kerbwirkung; solche Risse führen aufgrund der enormen Belastung zu vorzeitiger Zerstörung und damit zu Produktionsstillstand;
- ungünstige Ableitung der Friktionswärme durch notwendige, starke Querschnitte der Trägerplatte;
- die durchschnittliche Lebensdauer der bisherigen Polierscheibe beträgt je nach Schirmgröße lediglich 5000 bis 8000 Zyklen (= Bildschirme).

Das erfindungsgemäße Verfahren gemäß Kennzeichen des Anspruchs 1 bringt dagegen folgende Vorteile:
- homogene und dauerhafte Verbindung des Polier- bzw. Schleifbelages und des Stütztellers in einem Arbeitsgang;
- formseitige Ausbildung der gesamten Segmentierung (sternförmig und radial verlaufende Nuten); alle scharfen Kanten und Ecken sind verrundet, daher keine Kerbwirkung;
- durch nahezu gleichmäßigen Wanddickenverlauf erhält die Polier- bzw. Schleifscheibe die nötige Flexibilität; die erheblich reduzierten Materialquerschnitte vermindern durch Walkarbeit entstehende innere Wärmeentwicklung und führen andererseits Reibungswärme besser ab;
- durch den Einsatz einer harten Polyurethan-Qualität mit hohem E-Modul wird im Vergleich zu einer weichen Gummi-Qualität das mechanisch-technologische Eigenschaftsniveau wesentlich verbessert.

Alle Punkte zusammengenommen verleihen der Polier- bzw. Schleifscheibe eine wesentlich höhere Lebensdauer, Betriebssicherheit und Wirtschaftlichkeit.

Die Erfindung wird nun anhand von Ausführungsbeispielen unter Bezugnahme auf schematische Zeichnungen näher erläutert. Es zeigen:
- Fig. 1: den Verfahrensablauf in Form eines Blockschemas;
- Fig. 2: Rotationsvorrichtung;
- Fig. 3: Polier- bzw. Schleifscheibe (Frontansicht);
- Fig. 4: Polier- bzw. Schleifscheibe (Schnittansicht)
Nach Fig. 1 wird zunächst im Rahmen einer Zwei-Komponenten-Reaktion (Verfahrensstufe A) durch Umsetzung von 1,5-Naphthylen-di-isocyanat (Desmodur 15; Fa. Bayer) mit einem Polyesterpolyol (MG 2000) die Gießmasse gebildet. Die Reaktionstemperatur beträgt 125 bis 135°C, insbesondere 130°C. Anschließend erfolgt eine rasche Abkühlung auf 110 bis 120°C (Verfahrensstufe B). Nach Zugabe von Butandiol-1,4 als Vernetzer (Kettenverlängerer) (Verfahrensstufe C) wird die Gießmasse spätestens nach 45 sec in die Beschickungsöffnung der Rotationsvorrichtung gebracht (Verfahrensstufe D). Das Einbringen der Gießmasse bei einer Rotationsgeschwindigkeit von 320 bis 350 Umdrehungen/Minute erfolgt dabei in zwei Stufen, wobei die Charge I etwa 2/3 der Gesamtgießmasse ist. Die Zugabe der Charge II wird 3 bis 5 Minuten nach Eingeben der Charge I vorgenommen. Die Topfzeit der Gesamtgießmasse beträgt maximal 15 Minuten, insbesondere 7 bis 10 Minuten. Unter der Topfzeit wird hier der Zeitraum von Beginn der Zugabe des Vernetzers (flüssige Phase) bis zum Vernetzungsende der Gießmasse (feste Phase) verstanden. Wichtig dabei ist, daß innerhalb dieser Topfzeit die den Stützteller bildende Gießmasse bei gleichzeitiger Luftverdrängung vollständig die entsprechenden Aussparungen der Rotationsvorrichtung ausfüllt. Von Bedeutung ist ferner, daß der Tränkungseffekt bei der erfindungsgemäßen Rotationsgeschwindigkeit gegenüber dem den Polier- bzw. Schleifbelag bildenden Schaumkunststoff bei gleichzeitig homogener Verbindung niedrig gehalten wird. Das oben geschilderte Zwei-Chargen-Verfahren ist unter diesen beiden Gesichtspunkten eine besonders vorteilhafte verfahrenstechnische Maßnahme.

Nach Fig. 2 besteht die Rotationsvorrichtung (1) im wesentlichen aus einem Formunterteil (2), Formoberteil (3), einer Beschickungsöffnung (4) sowie einem konischen Doppelkammersystem (5, 6). In die Nester (7, 8) des Formunterteils (3) werden die den Polier- und Schleifbelag bildenden Segmente aus geschäumtem, mit anorganischen Substanzen getränktem Polyetherurethan eingesetzt. Das Einbringen der Gießmasse in die Rotationsvorrichtung erfolgt über die Beschickungsöffnung (4), die in das Doppelkammersystem (5, 6) mündet. Aufgrund der Zentrifugalkräfte hält sich die Gießmasse zunächst im Konus-Bereich (9, 10) der Kammern (5, 6) auf. Schließlich gelangt die Gießmasse von der breitesten Stelle (11) dieses Kammersystems aus in die Aussparungen (12, 13) des Formoberteils (3). Die Temperaturen des Formunterteils (2) und des Formoberteils (3) betragen mindestens 100°C, insbesondere 110 ± 5°C. Bezüglich der Gießmassenverteilung ist es zweckmäßig, wenn das Volumenverhältnis der Kammer (5) und der Kammer (6) 1 : 2 bis 1 : 4 beträgt. Lochstifte (14) bilden die Bohrungen (18) - Fig. 3, 4 - innerhalb des Stütztellers.

Nach den Fig. 3 und 4 besteht die Scheibe (15) zum Polieren bzw. Schleifen von Bildschirmen aus folgenden Teilen:
Stützteller (16) mit Bohrungen (17, 18, 19) und einer rückseitig angeordneten zylindrischen Abstufung (20);
Polier- bzw. Schleifbelag (21), der Segmente (22, 23, 24) aufweist;
sternförmig verlaufende Nuten (25, 26, 27);
radial verlaufende Nuten (28, 29);
Vertiefung (30) im Scheibenmittelpunkt.

Der Stützteller (16) aus massivem Polyurethan-Elastomer, insbesondere auf der Basis eines Polyester-Polyurethans, weist eine Mindesthärte in Shore A von 90° und einen Elastizitätsmodul von 50 bis 60 MPa auf. Seine Stärke beträgt etwa 4 mm bzw. 8 mm (im Bereich der Segmente 22, 23, 24). Die zylindrische Abstufung (20) weist eine Tiefe von 8 bis 12 mm auf und verleiht der Scheibe eine besonders hohe Flexibilität.

Die Segmente (22, 23, 24) des Polier- bzw. Schleifbelages (21) sind dreireihig strukturiert, und zwar derart, daß jede zweite sternförmig verlaufende Nut (25, 26) bis zur Vertiefung (30) im Scheibenmittelpunkt durchgehend angeordnet ist, während die dazwischen liegenden sternförmig verlaufenden Nuten (27) nur bis zur Radialnut (28) reichen. Die Stärke der Segmente (22, 23, 24) des Polier- bzw. Schleifbelages (21) beträgt 4 bis 6 mm.

## Patentansprüche

1. Verfahren zur Herstellung einer Scheibe (15) zum Polieren bzw. Schleifen von Bildschirmen, bestehend aus
- einem Stützteller (16) aus einem massiven Polyurethan-Elastomer, insbesondere auf der Basis eines Polyester-Polyurethans, mit einer großen Härte, insbesondere einer Mindesthärte in Shore A von 90°, sowie einem hohen Elastizitätsmodul, insbesondere von 50 bis 60 MPa; und
- einem segmentierten Polier- bzw. Schleifbelag (21) aus geschäumtem Kunststoff, insbesondere mit anorganischen Substanzen getränktem Polyetherurethan, wobei die einzelnen Segmente (22, 23, 24) durch sternförmig und radial verlaufende Nuten (25, 26, 27; 28, 29) voneinander getrennt sind; wobei folgende Verfahrensschritteablaufen:
- in die Nester (7, 8) des Formunterteiles (2) der Rotationsvorrichtung (1) werden die Segmente (22, 23, 24) eingesetzt;
- nach Schließen der Rotationsvorrichtung (1) werden Formunterteil (2) und Formoberteil (3) aufgeheizt, wobei diese beiden Formenteile eine Mindesttemperatur von 100°C, insbesondere eine Temperatur von 110 ± 5°C, aufweisen;
- die Vorrichtung (1) wird auf eine Roationsgeschwindigkeit von 300 bis 400 Umdrehungen/Minute, insbesondere 320 bis 350 Umdrehungen/Minute, gebracht;
- in einer Mischungsvorrichtung wird die Polyurethan-Gießmasse hergestellt, wobei die Reaktionstemperatur 125 bis 135°C beträgt;
- vor der Zugabe des Vernetzers wird die Gießmasse auf eine Temperatur von 110 bis 120°C gebracht;
- spätestens 45 sec nach Zugabe des Vernetzers wird die Gießmasse in die Beschickungsöffnung (4) der Roationsvorrichtung (1) gebracht, wovon aus sie sich unter dem Einfluß der Zentrifugalkraft bei gleichzeitiger Luftverdrängung und Vernetzung in die den Stützteller (16) bildenden Aussparungen (12, 13) innerhalb des Formoberteils (3) ergießt, wobei die Topfzeit der Gießmasse maximal 15 Minuten, insbesondere 7 bis 10 Minuten, beträgt.

2. Verfahren nach Anspruch 1, dadurch gekennzeichnet, daß das Polyester-Polyurethan durch Umsetzung von 1,5-Naphthylendiisocyanat mit einem Polyesterpolyol (MG 2000) gebildet wird.

3. Verfahren nach Anspruch 1 oder 2, dadurch gekennzeichnet, daß als Vernetzer Butandiol-1,4 verwendet wird.

4. Verfahren nach einem der Ansprüche 1 bis 3, dadurch gekennzeichnet, daß das Einbringen der Gießmasse in zwei Stufen (Chargen I und II) erfolgt.

5. Verfahren nach Anspruch 4, dadurch gekennzeichnet, daß die Zugabe der Charge II 3 bis 5 Minuten nach Einbringen der Charge I erfolgt.

6. Verfahren nach Anspruch 4 oder 5, dadurch gekennzeichnet, daß die Charge I etwa 2/3 der Gesamtgießmasse ist.

7. Rotationsvorrichtung für ein Verfahren nach einem der Ansprüche 1 bis 6, wobei die im Zentrum der Vorrichtung angeordnete Beschickungsöffnung (4) in ein konisches Doppelkammersystem (5, 6) mündet, und wobei von der breitesten Stelle (11) dieses Kammersystems aus sich die Gießmasse in die Aussparungen (12, 13) des Formoberteils (3) ergießt.

8. Rotationsvorrichtung nach Anspruch 7, dadurch gekennzeichnet, daß die Kammer (6) innerhalb des formunterteils (2) ein größeres Volumen aufweist als die Kammer (5) innerhalb des Formoberteils (3)

9. Rotationsvorrichtung nach Anspruch 8, dadurch gekennzeichnet, daß das Volumenverhältnis der Kammer (5) zur Kammer (6) 1 : 2 bis 1 : 4 beträgt.

10. Polier- bzw. Schleifscheibe hergestellt nach dem Verfahren gemäß einem der Ansprüche 1 bis 6, wobei die Segmente (22, 23, 24) dreireihig strukturiert sind, und zwar derart, daß jede zweite sternförmig verlaufende Nut (25, 26) bis zur Vertiefung (30) im Scheibenmittelpunkt durchgehend angeordnet sind, während die dazwischen liegenden sternförmig verlaufenden Nuten (27) nur bis zur Radialnut (28) reichen.

11. Polier- bzw. Schleifscheibe nach Anspruch 10, dadurch gekennzeichnet, daß der Stützteller (16) rückseitig im Bereich der Segmente (22, 23, 24) eine zylindrische Abstufung (20) aufweist.

12. Polier- bzw. Schleifscheibe nach Anspruch 11, dadurch gekennzeichnet, daß die Tiefe der Abstufung (20) 8 bis 12 mm beträgt.

13. Polier- bzw. Schleifscheibe nach einem der Ansprüche 10 bis 12, dadurch gekennzeichnet, daß der Stützteller (16) eine Stärke von etwa 4 mm bzw. 8 mm (im Bereich der Segmente 22, 23, 24) aufweist.

14. Polier- bzw. Schleifscheibe nach einem der Ansprüche 10 bis 13, dadurch gekennzeichnet, daß der segmentierte Polier- bzw. Schleifbelag (21) eine Stärke von 4 bis 6 mm aufweist.

## Claims

1. Process for the preparation of a disc (15) for the polishing or grinding respectively of television monitors, consisting of
- a carrier plate (16) of a solid polyurethane elastomer in particular based on polyester-polyurethane, having a high hardness in particular a minimum hardness of 90° Shore A, as well as a high modulus of elasticity in particular from 50 to 60 MPa; and
- a segmented polishing or grinding covering (21) respectively consisting of foamed plastic, in particular polyetherurethane impregnated with inorganic substances, whereby the individual segments (22, 23, 24) are separated from one another by grooves (25, 26, 27; 28, 29) which run star-shaped and radially;
whereby the following process steps are carried out:
- the segments (22, 23, 24) are inserted into the recesses (7, 8) of the lower part of the mould (2) of the rotation device (1);
- after closing the rotation device (1) the lower part (2) of the mould and the upper part (3) of the mould are heated, whereby these two components of the mould have a minimum temperature of 100 °C, in particular a temperature of 110 ± 5 °C;
- the device (1) is brought to a rotational speed of 300 to 400 rpm, in particular 320 to 350 rpm;
- the polyurethane casting material is prepared in a mixing device, whereby the reaction temperature amounts to 125 to 135 °C;
- the casting material is brought to a temperature of 110 to 120 °C before the addition of the cross-linking agent;
- the casting material is introduced into the feed inlet (4) of the rotation device (1) at the very latest 45 seconds after the addition of the cross-linking agent, whereupon under the action of centrifugal force it flows from this feed inlet, with simultaneous displacement of air and cross-linking, into the recesses (12, 13) forming the carrier plate (16) located within the upper part (3) of the mould, whereby the pot-life of the casting material is a maximum of 15 minutes, in particular 7 to 10 minutes.

2. Process in accordance with Claim 1, characterised in that, the polyester-polyurethane is formed by the reaction of 1,5-naphthylene-diisocyanate with a polyesterpolyol (MG 2000).

3. Process in accordance with Claim 1 or 2, characterised in that, butanediol-1,4 is used as the cross-linking agent.

4. Process in accordance with one of the Claims 1 to 3, characterised in that, the addition of the casting material occurs in two stages (charges I and II).

5. Process in accordance with Claim 4, characterised in that, the addition of charge II occurs 3 to 5 minutes after the addition of charge I.

6. Process in accordance with Claim 4 or 5, characterised in that, charge I is about 2/3 of the total casting material.

7. Rotation device for a process in accordance with one of the Claims 1 to 6, whereby the feed inlet (4) situated in the centre of the device runs into a conical double-chamber system (5, 6) and whereby the casting material flows out from the widest point (11) of this chamber system into the recesses (12, 13) of the upper part (3) of the mould.

8. Rotation device in accordance with Claim 7, characterised in that, the chamber (6) within the lower part (2) of the mould has a greater volume than the chamber (5) within the upper part (3) of the mould.

9. Rotation device in accordance with Claim 8, characterised in that, the volumetric ratio of chamber (5) to chamber (6) is from 1:2 to 1:4.

10. Polishing or grinding disc prepared by the process according to one of the Claims 1 to 6, whereby the segments (22, 23, 24) are structured in three rows and indeed in such a way that every second groove running star-shaped (25, 26) is arranged to extend through to the indentation (30) at the centre point of the disc, whilst the intermediate groove running star-shaped (27) and laying between them extends only as far as the radial groove (28).

11. Polishing or grinding disc prepared in accordance with Claim 10, characterised in that, the carrier plate (16) has a cylindrical indentation (20) on the back in the region of the segments (22, 23, 24).

12. Polishing or grinding disc prepared in accordance with Claim 11, characterised in that, the depth of the indentation (20) amounts to 8 to 12 mm.

13. Polishing or grinding disc prepared in accordance with one of the Claims 10 to 12, characterised in that, the carrier plate (16) has a thickness of about 4mm or 8 mm in the region of the segments (22, 23, 24).

14. Polishing or grinding disc prepared in accordance with one of the Claims 10 to 12, characterised in that, the segmented polishing or grinding covering (21) has a thickness from 4 to 6 mm.

## Revendications

1. Procédé de fabrication d'un disque (15) pour le polissage ou le ponçage d'écrans d'image, se composant
- d'un plateau de support (16) en un élastomère de polyuréthanne massif, en particulier à base d'un polyester-polyuréthanne, ayant une grande dureté, en particulier une dureté Shore A de 90° au minimum, ainsi qu'un module d'élasticité élevé, en particulier de 50 à 60 MPa; et
- d'un revêtement segmenté de polissage ou de ponçage (21) en matière plastique mousse, en particulier en polyétheruréthanne imprégné de substances inorganiques, les différents segments (22, 23, 24) étant séparés les uns des autres par des rainures (25, 26, 27; 28, 29) qui s'étendent en étoile et en cercle;
dans lequel se déroulent les étapes opératoires suivantes:
- les segments (22, 23, 24) sont placés dans les cavités (7, 8) de la partie inférieure (2) du moule du dispositif rotatif (1);
- après la fermeture du dispositif rotatif (1), la partie inférieure (2) et la partie supérieure (3) du moule sont chauffées, ces deux parties du moule présentant une température minimale de 100°C, en particulier une température de 110 ± 5°C;
- le dispositif (1) est porté a une vitesse de rotation de 300 à 400 tr/mn, en particulier de 320 à 350 tr/mn;
- la masse à couler de polyuréthanne est préparée dans un dispositif mélangeur, la température de réaction s'élevant à 125-135°C;
- la masse a couler est portée à une température de 110 à 120°C avant l'addition du réticulant;
- au plus tard 45 secondes après l'addition du réticulant, la masse à couler est transférée dans l'orifice de chargement (4) du dispositif rotatif (1), orifice à partir duquel elle se déverse, sous l'effet de la force centrifuge, avec refoulement de l'air et réticulation simultanés, dans les évidements (12, 13) qui forment le plateau de support (16) dans la partie supérieure (3) du moule, le temps d'utilisation de la masse à couler s'élevant au maximum à 15 mn, en particulier à 7-10 mn.

2. Procédé selon la revendication 1, caractérisé en ce que le polyester-polyuréthanne est formé par réaction de 1,5-naphtylènediisocyanate avec un polyesterpolyol (PM 2000).

3. Procédé selon la revendication 1 ou 2, caractérisé en ce que du butanediol-1,4 est utilisé comme réticulant.

4. Procédé selon l'une quelconque des revendications 1 à 3, caractérisé en ce que l'introduction de la masse à couler est effectuée en deux étapes (charges I et II).

5. Procédé selon la revendication 4, caractérisé en ce que l'addition de la charge II est effectuée 3 à 5 mn après l'introduction de la charge I.

6. Procédé selon la revendication 4 ou 5, caractérisé en ce que la charge I correspond à peu près aux 2/3 de la masse à couler totale.

7. Dispositif rotatif pour l'exécution d'un procédé selon l'une quelconque des revendications 1 à 6, dans lequel l'orifice de chargement (4), disposé au centre du dispositif, débouche dans un système de deux chambres coniques (5, 6), et dans lequel la masse à couler se déverse, à partir du point le plus large (11) de ce système de chambres, dans les évidements (12, 13) de la partie supérieure (3) du moule.

8. Dispositif rotatif selon la revendication 7, caractérisé en ce que la chambre (6) formée dans la partie inférieure (2) du moule a un plus grand volume que la chambre (5) formée dans la partie supérieure (3) du moule.

9. Dispositif rotatif selon la revendication 8, caractérisé en ce que le rapport de volume de la chambre (5) à la chambre (6) est compris entre 1:2 et 1:4.

10. Disque de polissage ou de ponçage fabriqué par le procédé selon l'une quelconque des revendications 1 à 6, dans lequel les segments (22, 23, 24) sont structurés en trois rangs, une rainure (25, 26) disposée en étoile sur deux s'étendant sans interruption jusqu'au creux (30) au centre du disque, tandis que les rainures disposées en étoile intermédiaires (27) ne s'étendent que jusqu'à la rainure circulaire (28).

11. Disque de polissage ou de ponçage selon la revendication 10, caractérisé en ce que le plateau de support (16) présente, du côté arrière, une partie en retrait cylindrique (20) dans la région des segments (22, 23, 24).

12. Disque de polissage ou de ponçage selon la revendication 11, caractérisé en ce que la profondeur de la partie en retrait (20) s'élève à 8-12 mm.

13. Disque de polissage ou de ponçage selon l'une quelconque des revendications 10 à 12, caractérisé en ce que le plateau de support (16) a une épaisseur d'environ 4 mm ou 8 mm (dans la région des segments 22, 23, 24).

14. Disque de polissage ou de ponçage selon l'une quelconque des revendications 10 à 13, caractérisé en ce que le revêtement segmenté de polissage ou de ponçage (21) a une épaisseur de 4 à 6 mm.
